# EUROPÄISCHE PATENTSCHRIFT

(11) **EP 1 187 727 B1**
(45) Veröffentlichungstag und Bekanntmachung des Hinweises auf die Patenterteilung: **04.06.2003**
(21) Anmeldenummer: 00906138.3
(22) Anmeldetag: 09.03.2000
(51) Int. Cl.: B42D 15/10

(54) **AUFZEICHNUNGSTRÄGER MIT FARBIGEN BILDINFORMATIONEN SOWIE VERFAHREN ZUM HERSTELLEN EINES AUFZEICHNUNGSTRÄGERS**
RECORDING MEDIUM WITH COLOURED IMAGE INFORMATION AND METHOD OF PRODUCING A RECORDING MEDIUM
SUPPORT D'ENREGISTREMENT DOTE DE DONNEES IMAGES EN COULEURS ET PROCEDE DE PRODUCTION D'UN TEL SUPPORT D'ENREGISTREMENT

(30) Priorität: 27.05.1999 CH 98999; 17.08.1999 CH 150199
(43) Veröffentlichungstag der Anmeldung: 20.03.2002
(73) Patentinhaber: Trüb AG, CH-5001 Aarau (CH)
(72) Erfinder: CHRISTEN, Paul, CH-5000 Aarau (CH); HOFSTETTER, Stephan, D., CH-5015 Niedererlinsbach (CH)
(74) Vertreter: Groner, Manfred
(86) Internationale Anmeldenummer: CH0000138
(87) Internationale Veröffentlichungsnummer: WO00073088

(56) Entgegenhaltungen:
- EP-A- 0 430 282
- WO-A-98/19870
- DE-A- 4 134 539
- GB-A- 2 250 951

## Beschreibung

Die Erfindung betrifft einen Aufzeichnungsträger mit farbigen Bildinformationen, insbesondere Ausweis- oder Wertkarte. Solche Aufzeichnungsträger sind insbesondere als staatliche Identitätskarten, Pässe, Fahrausweise, Bankkarten und Kreditkarten allgemein bekannt. Bei solchen Aufzeichnungsträgern werden bei der sogenannten Personalisierung dieser Träger die individuellen Daten aufgebracht, insbesondere auf den Inhaber bezogenen, persönlichen Daten. Ein wesentlicher Teil der Personalisierung ist die farbige Bildinformation in der Form einer Fotografie des Auszuweisenden.

Es gibt zahlreiche Möglichkeiten, Farbbilder auf Aufzeichnungsträger aufzubringen. Insbesondere bekannt sind sogenannte Transferverfahren, bei denen Farbstoffe von Farbträgern durch Thermosublimation oder Thermodiffusion auf den Träger übertragen werden. Bekannt ist auch das Aufbringen von farbigen Bildinformationen mittels Ink-Jet-Geräten, mittels Thermodruck oder mittels Farblaserdruck.

Damit solche farbige Bildinformatione nur sehr schwer zu fälschen sind, ist es bekannt, ein Farbbild auf den Träger so zu übertragen, dass die Farben in den Kunststoffträger hineinwandern und damit nicht ohne weiteres zu entfernen sind. Aus der DE 4134539 ist es ferner bekannt, die Bildinformation in mindestens zwei Informationsteile aufzuteilen. Der eine Anteil ist hier ein Farbanteil und der andere ein Schwarzweissanteil.

Ausweiskarten mit einem farbigen Bildteil sind auch aus der DE 4134539 und der DE 4417343 bekannt geworden.

Bekannt ist auch das Aufbringen von Informationen mittels eines Laserschreibers. Hierzu wird auf die DE 3151407 verwiesen. Bisher wurden Farbfotos im Thermodruck oder Thermosublimationsverfahren auf Träger aus PVC oder PET oder Kombinationen von unterschiedlichen Kunststoffen übertragen. Solche Kunststoffe haben jedoch den Nachteil, dass sie vergleichsweise schnell altern und sich bereits bei Temperaturen über 80°C verbiegen. Geeigneter wäre als Träger ein Kunststoff aus Polycarbonat. Dieser Kunststoff ist wesentlich länger haltbar als PVC und ist auch wesentlich hitzebeständiger. Bisher konnte jedoch ein Träger aus Polycarbonat nicht durch Auftragen von farbigen Bildinformationen mittels eines Thermoverfahrens personalisiert werden.

Der Erfindung liegt die Aufgabe zugrunde, einen Aufzeichnungsträger der genannten Art zu schaffen, der eine wesentlich längere Haltbarkeit als PVC aufweist und der mit farbigen Bildinformationen insbesondere mittels Thermodruck oder Thermosublimation personalisierbar ist.

Die Aufgabe ist bei einem gattungsgemässen Aufzeichnungsträger dadurch gelöst, dass die farbigen Bildinformationen auf eine zur Haftverbesserung behandelt Oberfläche einer Schicht aus Polycarbonat aufgebracht ist. Ein wesentlicher Gedanke der Erfindung liegt somit darin, dass erkannt wurde, dass durch die Behandlung der Oberfläche einer Schicht aus Polycarbonat farbige Bildinformationen auf diese Schicht aufgebracht werden können. Insbesondere hat es sich gezeigt, dass ein behandelter Träger mittels eines Thermoverfahrens bedruckbar ist.

Eine besonders geeignete Behandlung besteht nach einer Weiterbildung der Erfindung darin, dass auf die genannte Oberfläche ein Lack als Haftvermittler aufgetragen wird. Ein besonders geeigneter Lack ist hierbei ein Siebdrucklack, insbesondere ein lösungsmittelhaltiger Siebdrucklack. Ein solcher Lack dringt in den Kunststoff ein und verändert die Moleküle in oberflächennahen Bereichen derart, das im Thermoverfahren aufgebrachte Farbstoffe in das Polycarbonat eindringen und haften. Insbesondere lassen sich hierbei Thermodruckfolien verwenden. Verwendbar sind auch Thermodruckverfahren, bei denen die zum Drucken verwendete Nadel ähnlich wie bei PVC in den Kunststoff eindringt.

Die Erfindung betrifft zudem ein Verfahren zum Herstellen eines Aufzeichnungsträgers mit farbigen Bildinformation, insbesondere einer Ausweis- oder Wertkarte. Das Verfahren ist dadurch gekennzeichnet, dass in einem ersten Verfahrensschritt ein Träger aus Polycarbonat hergestellt wird. In einem zweiten Schritt wird eine Oberfläche dieses Trägers zur Haftvermittlung behandelt. In einem dritten Schritt werden die farbigen Bildinformationen auf die behandelte Oberfläche aufgetragen. Das Auftragen erfolgt vorzugsweise mittels eines Thermoverfahrens und insbesondere mittels Thermosublimation oder Thermotransfer. Zur Haftvermittlung wird vorzugsweise der Träger lackiert, vorzugsweise mittels eines Siebdrucklackes.

Ein wesentlicher Vorteil der Erfindung wird darin gesehen, dass bei höherer Lebensdauer des Aufzeichnungsträgers ein ästhetisch sehr hochwertiges Farbbild erhalten werden kann. Da die Farbstoffe durch das Thermoverfahren in den Träger eindringen, ist auch eine hohe Sicherheit gewährleistet. Ein weiterer Vorteil der Erfindung wird darin gesehen, dass die zur Haftvermittlung behandelte Oberfläche auch das Auftragen einer Schutzschicht wesentlich erleichtert. Eine solche Schutzschicht ist vorzugsweise wieder ein Lack, insbesondere ein Siebdrucklack.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1 bis 5: schematische die einzelnen Verfahrensschnitte anhand jeweils eines Schnittes durch einen Träger und
- Fig. 6: schematisch eine Teilansicht eines Aufzeichnungsträgers

Die Figur 1 zeigt einen Grundträger 2, der aus Polycarbonat hergestellt ist und der eine vorzugsweise ebene Oberseite 3 besitzt. Der Grundträger kann ein- oder mehrschichtig, also somit auch ein Laminat sein.

Der Grundträger 2 wird auf wenigstens einem Bereich der Oberseite 3 zur Haftvermittlung behandelt. Dazu wird vorzugsweise ein Lack 4 aufgetragen, der gemäss Figur 2 wenigstens einen Bereich der Oberseite 3 bedeckt. Der Lack 4 ist vorzugsweise ein Siebdrucklack, insbesondere ein lösungsmittelhaltiger Siebdrucklack. Dieser Lack kann in üblicher Weise aufgetragen werden. Ein besonders geeigneter Siebdrucklack wird von der Firma Siebdruckbedarf AG in Erlinsbach unter der Bezeichnung PVC 70/2110 angeboten. Ein solcher Lack 4 dringt in den Grundträger 2 ein und verändert die molekulare Struktur an der Oberfläche des Grundträges 2. In Figur 2 ist diese Schicht mit A bezeichnet.

Auf den behandelten Grundträger 2 werden farbige Bildinformationen 5 insbesondere in der Form eines Farbbildes aufgetragen. Das Verfahren ist insbesondere ein Thermoverfahren. Beispielsweise ein an sich bekanntes Thermosublimation oder Thermotransferverfahren. Bei diesem Verfahren werden Folien, beispielsweise unter der Bezeichnung "Thermotransferfilm" oder "Thermotransferfolie" verwendet, und durch die Wärmebehandlung dringen die Farbstoffe in den mit A bezeichneten Bereich ein.

Nach dem Aufbringen der farbigen Bildinformationen 5 wird wenigstens der Bereich dieser Bildinformationen 5 mit einer Schutzschicht 6 abgedeckt. Diese Schutzschicht ist vorzugsweise wieder ein Siebdrucklack, der ebenfalls dank der genannten Behandlung gut haftet. Ein als Schutzschicht besonders geeigneter Siebdrucklack wird von der Firma Siebdruckbedarf AG in Erlinsbach unter der Bezeichnung PVC 70/70 angeboten.

Als weiterer Schritt kann in den Grundträger 2 ein Schwarzweiss-Anteil 8 mittels eines an sich bekannten Laserstrahlschreibers eingebracht werden. Dieser Anteil 8 wird kongruent zu den farbigen Bildinformationen 5 in eine Schicht 7 eingebracht. Diese Schicht 7 ist in bekannter Weise dazu mit einem Additiv, beispielsweise mit einem Russtoff versehen. Ein solcher Schwarzweiss-Anteil 8 ist jedoch nicht zwingend. Er verbessert jedoch zusätzlich die Sicherheit. Beim Herstellen des Anteils 8 mittels eines Laserstrahlschreibers bleiben die farbigen Bildinformationen 5 erhalten. Informationen 5 sind insbesondere ein farbiges Vollbild.

Die Figur 6 zeigt einen erfindungsgemässen Aufzeichnungsträger 1, der zur Personalisation mit sichtbaren farbigen Bildinformationen 5 in der Form eines Bildes versehen ist. Zur Personalisation können selbstverständlich noch weitere Informationen, wie beispielsweise eine Unterschrift vorhanden sein. Diese weiteren Informationen können ebenfalls mit einem Thermoverfahren aufgebracht sein. Möglich ist jedoch ein Aufbringen beispielsweise mittels eines Laserstrahlschreibers. Der Aufzeichnungsträger 1 besteht vorzugsweise vollständig aus einem Polycarbonat. Dadurch ergibt sich eine lange Lebensdauer von beispielsweise zehn Jahren oder mehr sowie eine Temperaturbeständigkeit bis etwa 150°C. Die farbigen Bildinformationen 5 zeichnen sich durch besonders scharfe Konturen aus. Eine Vernichtung des Aufzeichnungsträgers ist aus ökologischer Sicht unbedenklich, da Polycarbonat ohne Schadstoffe verbrennbar ist.

## Patentansprüche

1. Aufzeichnungsträger mit farbigen Bildinformationen (5), insbesondere Ausweis- oder Wertkarte, **dadurch gekennzeichnet, dass** die farbigen Bildinformationen (5) auf eine zur Haftvermittlung behandelte Oberfläche (A) einer Schicht (2) aus Polycarbonat aufgebracht sind.

2. Aufzeichnungsträger nach Anspruch 1, **dadurch gekennzeichnet, dass** die farbigen Bildinformationen (5) in einem Thermoverfahren aufgebracht ist.

3. Aufzeichnungsträger nach Anspruch 1 oder 2, **dadurch gekennzeichnet, dass** die farbigen Bildinformationen (5) mittels Thermosublimation oder Thermotransfer aufgebracht sind.

4. Aufzeichnungsträger nach einem der Ansprüche 1 bis 3, **dadurch gekennzeichnet, dass** die Oberfläche (A) durch Auftragen eines haftvermittelnden Lackes (4) behandelt ist.

5. Aufzeichnungsträger nach Anspruch 4, **dadurch gekennzeichnet, dass** der Lack (4) ein Siebdrucklack ist.

6. Aufzeichnungsträger nach Anspruch 5, **dadurch gekennzeichnet, dass** der Lack (4) ein lösungsmittelhaltiger Siebdrucklack ist.

7. Aufzeichnungsträger nach einem der Ansprüche 1 bis 6, **dadurch gekennzeichnet, dass** wenigstens die farbige Bildinformationen (5) mit einer Schutzschicht (6) abgedeckt sind. (5).

8. Aufzeichnungsträger nach Anspruch 7, **dadurch gekennzeichnet, dass** die Schutzschicht (6) eine Folie oder ein Lack ist.

9. Aufzeichnungsträger nach Anspruch 8, **dadurch gekennzeichnet, dass** der Lack ein Siebdrucklack ist.

10. Aufzeichnungsträger nach Anspruch 9, **dadurch gekennzeichnet, dass** der Lack ein lösungsmittelhaltiger Siebdrucklack ist.

11. Aufzeichnungsträger nach einem der Ansprüche 1 bis 10, **dadurch gekennzeichnet, dass** unterhalb oder oberhalb der farbigen Bildinformationen (5) ein Schwarzweiss-Anteil (8) der farbigen Bildinformationen (5) angeordnet ist.

12. Aufzeichnungsträger nach Anspruch 11, **dadurch gekennzeichnet, dass** der Schwarzweiss-Anteil unter vollständigem Erhalt der farbigen Bildinformationen (5) mittels eines Laserstrahlschreibers eingebracht ist.

13. Aufzeichnungsträger nach Anspruch 11 oder 12, **dadurch gekennzeichnet, dass** die farbigen Bildinformationen (5) und der Schwarzweiss-Anteil (8) kongruent übereinander und im Abstand zueinander angeordnet sind.

14. Verfahren zum Herstellen eines Aufzeichnungsträgers (1) mit farbigen Bildinformationen (5), insbesondere einer Ausweis- oder Wertkarte, **gekennzeichnet durch** folgende Verfahrensschritte:
a) Herstellen eines Trägers aus Polycarbonat,
b) Behandeln einer Oberfläche des Trägers zu Haftvermittlung, und
c) Auftragen der farbigen Bildinformationen auf die behandelte Oberfläche.

15. Verfahren nach Anspruch 14, **dadurch gekennzeichnet, dass** die farbigen Bildinformationen (5) mittels eines Thermoverfahrens aufgebracht werden.

16. Verfahren nach Anspruch 15, **dadurch gekennzeichnet, dass** die farbigen Bildinformationen (5) mittels Thermosublimation oder Thermotransfer aufgebracht werden.

17. Verfahren nach einem der Ansprüche 14 bis 16, **dadurch gekennzeichnet, dass** die genannte Oberfläche (A) durch Auftragen eines Lackes (4) haftverbessert wird.

18. Verfahren nach Anspruch 17, **dadurch gekennzeichnet, dass** der Lack (4) ein Siebdrucklack ist.

19. Verfahren nach Anspruch 18, **dadurch gekennzeichnet, dass** der Lack (4) ein lösungsmitteihaltiger Siebdrucklack ist.

20. Verfahren nach einem der Ansprüche 14 bis 19, **dadurch gekennzeichnet, dass** auf wenigstens die farbigen Bildinformationen (5) eine Schutzschicht (6) aufgetragen wird.

21. Verfahren nach Anspruch 20, **dadurch gekennzeichnet, dass** die Schutzschicht (6) eine Folie oder ein Lack ist.

22. Verfahren nach Anspruch 21, **dadurch gekennzeichnet, dass** der Lack ein Siebdrucklack ist.

## Claims

1. Recording medium with colored image information (5), in particular identification or credit card or value card, **characterized in that** the colored image information (5) is applied to a surface (A) of a layer (2) made of polycarbonate, wherein the surface (A) of the layer (2) is treated to improve its adhesive properties.

2. Recording medium as claimed in Claim 1, **characterized in that** the colored image information (5) is applied using a thermal method.

3. Recording medium as claimed in Claim 1 or 2, **characterized in that** the colored image information (5) is applied by means of thermal sublimation or thermal transfer.

4. Recording medium as claimed in one of the Claims 1 to 3, **characterized in that** the surface (A) is treated by applying a lacquer (4) to improve its adhesive properties.

5. Recording medium as claimed in Claim 4, **characterized in that** the lacquer (4) is a screen printing lacquer.

6. Recording medium as claimed in Claim 5, **characterized in that** the lacquer (4) is a screen printing lacquer that contains a solvent.

7. Recording medium as claimed in one of the Claims 1 to 6, **characterized in that** at least the colored image information (5) is covered with a protection coating (6).

8. Recording medium as claimed in Claim 7, **characterized in that** the protection coating (5) is a film or a lacquer.

9. Recording medium as claimed in Claim 8, **characterized in that** the lacquer is a screen printing lacquer.

10. Recording medium as claimed in Claim 9, **characterized in that** the lacquer is a screen printing lacquer that contains a solvent.

11. Recording medium as claimed in one of the Claims 1 to 10, **characterized in that** a black-and-white portion (8) of the colored image information (5) is located under or over the colored image information (5).

12. Recording medium as claimed in Claim 11, **characterized in that** the black-and-white portion can be applied by means of a laser printer with the complete preservation of the colored image information (5).

13. Recording medium as claimed in Claim 11 or 12, **characterized in that** the colored image information (5) and the black-and-white portion (8) are located congruently one above the other and at some distance from each other.

14. Method for manufacturing a recording medium (1) with colored image information (5), in particular an identification or value card **characterized by** the following steps:
a) Manufacture of a medium made of polycarbonate,
b) Treatment of a surface of the medium to improve its adhesive qualities, and
c) Application of the colored image information on the treated surface.

15. Method as claimed in Claim 14, **characterized in that** the colored image information (5)is applied by means of a thermal process.

16. Method as claimed in Claim 15, **characterized in that** the colored image information (5) is applied by means of thermal sublimation or thermal transfer.

17. Method as claimed in one of the Claims 14 to 16, **characterized in that** the adhesive properties of the above mentioned surface (A) are improved by applying a lacquer (4).

18. Method as claimed in Claim 17, **characterized in that** the lacquer (4) is a screen printing lacquer.

19. Method as claimed in Claim 18, **characterized in that** the lacquer (4) is a screen printing lacquer that contains a solvent.

20. Method as claimed in one of the Claims 14 to 19, **characterized in that** a protection coating (6) is applied to at least the colored image information (5).

21. Recording medium as claimed in Claim 20, **characterized in that** the protection coating (6) is a film or a lacquer.

22. Recording medium as claimed in Claim 21, **characterized in that** the lacquer is a screen printing lacquer.

## Revendications

1. Support d'enregistrement comportant des informations d'image colorées (5), notamment une carte d'identité ou carte de mémoire, **caractérisée en ce que** les informations d'image colorées (5) sont disposées sur une surface (A), traitée de manière à être adhésive, d'une couche (2) en polycarbonate.

2. Support d 'enregistrement selon la revendication 1, **caractérisé en ce que** les informations d'image colorées (5) sont appliquées selon un procédé thermique.

3. Support d 'enregistrement selon la revendication 1 ou 2, **caractérisé en ce que** les informations d'image colorées (5) sont appliquées par thermosublimation ou par transfert thermique.

4. Support d'enregistrement selon l'une des revendications 1 à 3, **caractérisé en ce que** la surface (A) est traitée au moyen du dépôt d'une laque adhésive (4).

5. Support d 'enregistrement selon la revendication 4, **caractérisé en ce que** la laque (4) est une laque de sérigraphie.

6. Support d 'enregistrement selon la revendication 5, **caractérisé en ce que** la laque (4) est une laque de sérigraphie contenant un solvant.

7. Support d'enregistrement selon l'une des revendications 1 à 6, **caractérisé en ce qu'**au moins les informations d'image colorées (5) sont recouvertes par une couche de protection (6).

8. Support d 'enregistrement selon la revendication 7, **caractérisé en ce que** la couche de protection (6) est une feuille ou une laque.

9. Support d 'enregistrement selon la revendication 8, **caractérisé en ce que** la laque est une laque de sérigraphie.

10. Support d'enregistrement selon la revendication 9, **caractérisé en ce que** la laque est une laque de sérigraphie contenant un solvant.

11. Support d'enregistrement selon l'une des revendications 1 à 10, **caractérisé en ce qu'**une composante en noir et blanc (8) et des informations d'images en couleurs (5) sont disposées au-dessous ou au-dessus des informations d'image colorées (5).

12. Support d'enregistrement selon la revendication 1, **caractérisé en ce que** la composante en noir et blanc est insérée moyennant l'acquisition complète des informations d'image colorées (5) à l'aide d'un enregistreur à faisceau laser.

13. Support d'enregistrement selon la revendication 11 ou 12, **caractérisé en ce que** les informations d'image colorées (5) et la composante en noir et blanc (8) sont superposées d'une manière congruente et situées à distance les unes des autres.

14. Procédé pour fabriquer un support d'enregistrement (1) comportant des informations d'image colorées (5), notamment une carte d'identité ou une carte à mémoire, **caractérisé par** les étapes opératoires suivantes:
a) fabrication d'un support en polycarbonate,
b) traitement d'une surface du support pour qu'il présente une adhérence, et
c) dépôt des informations d'image colorées sur la surface traitée.

15. Procédé selon la revendication 14, **caractérisé en ce que** les informations d'image colorées (5) sont déposées à l'aide d'un procédé thermique.

16. Procédé selon la revendication 15, **caractérisé en ce que** les informations d'image colorées (5) sont appliquées au moyen d'une thermosublimation ou d'un transfert thermique.

17. Procédé selon l'une des revendications 14 à 16, **caractérisé en ce que** la surface indiquée (A) est rendue adhésive par application d'une laque (4).

18. Procédé selon la revendication 17, **caractérisé en ce que** la laque (4) est une laque de sérigraphie.

19. Procédé selon la revendication 18, **caractérisé en ce que** la laque (4) est une laque de sérigraphie contenant un solvant.

20. Procédé selon l'une des revendications 14 à 19, **caractérisé en ce qu'**une couche de protection (6) est déposée sur au moins les informations d'image colorées (5).

21. Procédé selon la revendication 20, **caractérisé en ce que** la couche de protection (6) est une feuille ou une laque.

22. Procédé selon la revendication 21, **caractérisé en ce que** la laque est une laque de sérigraphie.
